# EUROPÄISCHE PATENTSCHRIFT

(11) **EP 0 515 305 B1**
(45) Veröffentlichungstag und Bekanntmachung des Hinweises auf die Patenterteilung: **08.11.1995**
(21) Anmeldenummer: 92710013.1
(22) Anmeldetag: 29.04.1992
(51) Int. Cl.: B06B 1/16

(54) **Rüttelvorrichtung**
Vibrator
Vibrateur

(30) Priorität: 22.05.1991 DE 4116647
(43) Veröffentlichungstag der Anmeldung: 25.11.1992
(73) Patentinhaber: HESS Maschinenfabrik GmbH. & Co. KG, D-57299 Burbach (DE)
(72) Erfinder: Anderl, Manfred, W-5909 Burbach (DE); Bogun, Gerhard, W-5243 Herdorf (DE); Burkhard, Winfried, W-5963 Wenden-Hünsborn (DE)
(74) Vertreter: Sparing - Röhl - Henseler Patentanwälte

(56) Entgegenhaltungen:
- EP-A- 0 092 014
- EP-A- 0 337 040
- DE-A- 1 558 839
- DE-C- 972 488

## Beschreibung

### Technisches Gebiet:

Die Erfindung betrifft eine Rüttelvorrichtung mit einem Rütteltisch, mit in dem Rütteltisch angeordneten, paarweise einander zugeordneten und je einen Unwuchtkörper aufweisenden Unwuchtwellen, von denen jede einzeln durch einen Motor angetrieben ist, der mit vorgegebener Drehzahl im Gleichlauf mit den anderen Motoren umläuft, und mit einem elektronischen Regler als Stelleinrichtung, über die die Rüttelfrequenz und die Winkellage der Unwuchtkörper zueinander veränderbar ist, und jeder Motor winkelsynchron so regelbar ist, daß zur Änderung der Rüttelfrequenz die Drehzahl der Unwuchtwellen und zur Änderung der Winkellage der Unwuchtkörper zueinander die Drehzahl zumindest der einen der beiden einander zugeordneten Unwuchtwellen kurzzeitig veränderbar ist.

Eine verstell- und regelbare Rüttelvorrichtung der genannten Art dient dem Zweck, Betonelemente bei ihrer Produktion optimal zu verdichten. Dies wird erreicht durch programmgesteuerte Anpassung der Betriebsparameter der Rüttelvorrichtung an die produktspezifischen Erfordernisse während des Produktionsvorganges.

### Stand der Technik:

Für die Programmsteuerung finden sich im Stand der Technik folgende Lösungen: Eine mechanische Verstellung einer Unwuchtmasse aus der Nullage bis zu einem Maximalwert erfolgt bei Außen- oder bei Gegenlaufvibratoren dadurch, daß auf den Unwuchtwellen querbewegliche Zahnspangen angeordnet sind, die über eine schrägverzahnte Schubstange mit einer außerhalb des Vibrators befindlichen Stelleinrichtung verbunden sind (DE-Zeitschrift "Betonwerk + Fertigteil-Technik" Heft 10/1988 S. 48 bis 50). Eine Phasenverstellung ist mittels eines elektromechanisch verstellbaren Überlagerungsgetriebes (DE-A-3 708 922); oder mittels eines Phasenverstellgetriebes möglich (DE-C-3 709 112).

Es ist außerdem eine Verstelleinrichtung für Unwucht-Schwingungserzeuger bekannt (EP-A-0 092 014), die folgende Merkmale aufweist: Auf einer Rüttelplatte sind zwei einander zugeordnete mit je einem Schwungstück versehene Unwuchtwellen angeordnet. Die Rüttelfrequenz und die Winkellage der Unwuchtkörper zueinander sind veränderbar, wobei jede Unwuchtwelle einzeln durch ein Antriebsmittel angetrieben ist. Das Antriebsmittel läuft mit vorgegebener Drehzahl im Gleichlauf mit dem anderen Antriebsmittel um. Als Stelleinrichtung ist ein elektronischer Regler vorgesehen, über den jedes Antriebsmittel winkelsynchron so regelbar ist, daß zur Änderung der Rüttelfrequenz die Drehzahl der Unwuchtwellen und zur Änderung der Winkellage der Unwuchtkörper zueinander die Drehzahl der einen der beiden Unwuchtwellen kurzzeitig veränderbar ist.

### Darstellung der Erfindung:

Der Erfindung liegt folgende Überlegung zugrunde:
Optimal erfolgt die Verdichtung von Betonelementen mit einer Rüttelvorrichtung, wenn folgende Verstell- und Regelaufgaben gelöst werden:
a) Veränderung der Rüttlerfrequenz durch Änderung der Rüttlerwellendrehzahl;
b) Veränderung der Rüttelkraft zwischen Null und Maximum durch Phasenverstellung von mindestens zwei umlaufenden Unwuchtmassen zueinander;
c) Veränderung der Schwingungsamplitude durch Kombination der unter a) und b) genannten Maßnahmen.

Danach liegt der Erfindung die Aufgabe zugrunde, bei einer Rüttelvorrichtung der eingangs genannten Art die zur Erzeugung des optimalen Rütteleffektes erforderliche Anpassung der Betriebsparameter nach einem neuen Prinzip durchzuführen. Gemäß der Erfindung ist zur Lösung dieser Aufgabe eine Rüttelvorrichtung gemäß dem Oberbegriff des Anspruchs 1 dadurch gekennzeichnet, daß zumindest vier Unwuchtwellen in dem Rütteltisch angeordnet sind, von denen jede einzeln durch einen der Motoren angetrieben ist, daß einer der Motoren als Leitantrieb, für den in Abhängigkeit von der gewählten Drehzahl eine feste Sollwertvorgabe vorgesehen ist, und die übrigen Motoren als Folgeantriebe vorgesehen sind, für die der Sollwert über einen PI-Stellalgorithmus aus deren Abweichung von der Sollage errechnet wird.

Bei der Erfindung wird die Synchronisierung der einzelnen Unwuchtwellen durch eine elektronische, winkelsynchrone Regelung der Unwuchtantriebe erreicht. Die Intensität des Rütteleffekts wird gesteuert durch eine elektronische Veränderung des Rotorlagewinkels der einzelnen Unwuchtantriebe zueinander.

Ausgestaltungen und Weiterbildungen der Erfindung sind in den Unteransprüchen beschrieben.

### Kurze Beschreibung der Zeichnungen:

Ein Ausführungsbeispiel der Erfindung ist in der Zeichnung dargestellt und wird nachfolgend im einzelnen beschrieben. Es zeigen in der Darstellung mit Schaltsymbolen
- Fig. 1: einen Rütteltisch mit vier Unwuchtwellen und Einzelantrieb für jede Welle;
- Fig. 2: einen zweiteiligen Rüttteltisch mit acht Unwuchtwellen, von denen je zwei Wellen miteinander gekuppelt sind, und mit Einzelantrieb für jede Welle, wobei auch der Regelkreis für die Einzelantriebe dargestellt ist;
- Fig. 3: einen zweiteiligen Rütteltisch mit acht Unwuchtwellen und Einzelantrieb für jede Welle;
- Fig. 4: die Wirkungsweise der Phasenverstellung der Unwuchtmassen;
- Fig. 5: als Ausschnitt aus Fig. 2 den Regelkreis für einen der Einzelantriebe mit Angabe des Signalflusses.

### Weg zur Ausführung der Erfindung:

Vier in einem Rütteltisch 1 angeordnete Unwuchtwellen W1 bis W4 werden einzeln durch zugeordnete Motoren M1 bis M4 über Gelenkwellen G1 bis G4 angetrieben. Die Unwuchtwellen W1 bis W4 sind mit Hilfe von Wälzlagern L1 bis L4 in dem Rütteltisch 1 gelagert. Mit jedem Motor M1 bis M4 ist über eine Kupplung C1 bis C4 ein Resolver R1 bis R4 mechanisch verbunden. Kupplungen sind auch zwischen den Wellen des zweiteiligen Rütteltisches 1 in Fig. 2 vorgesehen. Jeder Motor M1 bis M4 und jeder Resolver R1 bis R4 ist elektrisch mit einem Antriebsumrichter A1 bis A4 verbunden, der Bestandteil eines Motorregelkreises K1 bis K4 ist. Den Motorregelkreisen K1 bis K4 übergeordnet ist ein Rotorlageregler 2.

Alle vier Motoren M1 bis M4 drehen ständig mit vorgegebener Drehzahl in absolutem Gleichlauf. Auf den Wellen befestigte Unwuchtkörper U1 bis U4 stehen so zueinander, daß sich die Zentrifugalkräfte gegenseitig aufheben und keine Rüttelwirkung vorhanden ist - Fig. 4, Bild 1 -. Soll gerüttelt werden, ist eine Phasenverstellung der Unwuchtkörper U1 bis U4 auf einen Wert notwendig, der der gewünschten Rütttelwirkung entspricht. Dies geschieht in der Weise, daß die Motoren M3 und M4 kurzzeitig mit verringerter Drehzahl gegenüber den Motoren M1 und M2, aber im Gleichlauf miteinander drehen, bis die gewünschte Phasenverstellung erreicht ist - Fig. 4, z.B. 100% in Bild 3 und 70% in Bild 2 -, um dann sofort wieder mit der gleichen Drehzahl wie die Motoren M1 und M2 zu rotieren, sodaß die eingestellte Lage der Unwuchten U1 bis U4 für die Dauer des Rüttelvorgangs erhalten bleibt. Die Rückstellung in die Nullage erfolgt in entgegengesetzt gleicher Weise. Die in Fig. 3 dargestellte Anordnung ermöglicht den gleichzeitigen Betrieb der Rütteltischhälften mit unterschiedlichen Frequenzen und Rüttelkräften.

Jede Unwuchtwelle W1 bis W4 ist einzeln durch einen der Motoren M1 bis M4 angetrieben. Der Motor M1 bis M4 läuft mit vorgegebener Drehzahl im Gleichlauf mit den anderen Motoren um. Als Stelleinrichtung, über die die Rüttelfrequenz und die Winkellage der Unwuchtkörper U1 bis U4 zueinander veränderbar ist, ist ein elektronischer Regler vorgesehen. Über den elektronischen Regler ist jeder Motor M1 bis M4 winkelsynchron so regelbar, daß zur Änderung der Rüttelfrequenz die Drehzahl der Unwuchtwellen W1 bis W4 und zur Änderung der Winkellage der Unwuchtkörper U1 bis U4 zueinander die Drehzahl zumindest der einen der beiden einander zugeordneten Unwuchtwellen W1 bis W4 kurzzeitig veränderbar ist.

Die Unwuchtkörper U1 bis U4 einander zugeordneter Unwuchtwellen W1 bis W4 weisen eine Winkellage von 180° zueinander auf. Über den einen der beiden einander zugeordnete Unwuchtwellen W1 bis W4 antreibenden Motoren M1 bis M4 ist die eine Unwuchtwelle kurzzeitig mit verringerter Drehzahl, nach Erreichen der von 180° abweichenden, gewünschten neuen Winkellage wieder mit derselben Drehzahl angetrieben wie der die zugeordnete Unwuchtwelle antreibende Motor.

Die Regelung der Motoren M1 bis M4 ist über die Motorregelkreise K1 bis K4 und den Rotorlageregler 2 vorgenommen. Die Rotorlageregelung ist den Motorregelkreisen K1 bis K4 übergeordnet. Jedem Motor M1 bis M4 sind einer der mechanisch gekuppelten Resolver R1 bis R4 und als Bestandteil eines der Motorregelkreise K1 bis K4 einer der Antriebsumrichter A1 bis A4 zugeordnet. Der Antriebsumrichter A1 bis A4 verändert in Abhängigkeit von Ausgangssignalen $\text{sinωt}$ und $\text{cosωt}$ aus dem Resolver R1 bis R4 und Sollwertsignalen aus dem Rotorlageregler 2 über die Betriebsfrequenz f die Drehzahl des Motors M1 bis M4. Dem Rotorlageregler 2 sind aus den Motorregelkreisen K1 bis K4 Istwerte der Rotorlagen der Motoren M1 bis M4 und Betriebsparameter zugeführt. Zu den Betriebsparametern gehören beispielsweise Sollwinkel, Rütteldauer und Stellzeit.

Einer der Motoren M1 ist als Leitantrieb, die übrigen Motoren M2 bis M4 sind als Folgeantriebe vorgesehen. Für den Leitantrieb ist in Abhängigkeit von der gewählten Drehzahl eine feste Sollwertvorgabe vorgesehen, und der Sollwert für die Folgeantriebe wird über einen PI-Stellalgorithmus aus deren Abweichung von der Sollage errechnet ist. Der PI-Stellalgorithmus lautet:
mit
- Yₙ: = Stellgröße für den Zyklus n
- X_{dn}: = Regeldifferenz im Zyklus n
- X_{dn - 1}: = Regeldifferenz im Zyklus n - 1
- T_{A}: = Abtastzeit
- T_{N}: = Nachstellzeit
- T_{V}: = Vorhaltezeit
- Kₚ: = Proportionalkonstante.

### Gewerbliche Verwertbarkeit:

Die Erfindung ist gewerblich verwertbar bei der Produktion von Betonelementen, die verdichtet werden.

## Patentansprüche

1. Rüttelvorrichtung mit einem Rütteltisch (1), mit in dem Rütteltisch (1) angeordneten, paarweise einander zugeordneten und je einen Unwuchtkörper (U1 bis U4) aufweisenden Unwuchtwellen (W1 bis W4), von denen jede einzeln durch einen Motor (M1 bis M4) angetrieben ist, der mit vorgegebener Drehzahl im Gleichlauf mit den anderen Motoren umläuft, und mit einem elektronischen Regler als Stelleinrichtung, über die die Rüttelfrequenz und die Winkellage der Unwuchtkörper (U1 bis U4) zueinander veränderbar und jeder Motor (M1 bis M4) winkelsynchron so regelbar ist, daß zur Änderung der Rüttelfrequenz die Drehzahl der Unwuchtwellen (W1 bis W4) und zur Änderung der Winkellage der Unwuchtkörper (U1 bis U4) zueinander die Drehzahl zumindest der einen der beiden einander zugeordneten Unwuchtwellen (W1 bis W4) kurzzeitig veränderbar ist, dadurch gekennzeichnet, daß zumindest vier Unwuchtwellen (W1 bis W4) in dem Rütteltisch (1) angeordnet sind, von denen jede einzeln durch einen der Motoren (M1 bis M4) angetrieben ist, daß einer der Motoren (M1) als Leitantrieb, für den in Abhängigkeit von der gewählten Drehzahl eine feste Sollwertvorgabe vorgesehen ist, und die übrigen Motoren (M2 bis M4) als Folgeantriebe vorgesehen sind, für die der Sollwert über einen PI-Stellalgorithmus aus deren Abweichung von der Sollage errechnet wird.

2. Rüttelvorrichtung nach Anspruch 1, dadurch gekennzeichnet, daß die Unwuchtkörper (U1 bis U4) einander zugeordneter Unwuchtwellen (W1 bis W4) eine Winkellage von 180° zueinander aufweisen, und daß über den einen der beiden einander zugeordnete Unwuchtwellen (W1 bis W4) antreibenden Motoren (M1 bis M4) die eine Unwuchtwelle kurzzeitig mit verringerter Drehzahl und nach Erreichen der von 180° abweichenden gewünschten neuen Winkellage wieder mit einer Drehzahl angetrieben ist, die derjenigen des die zugeordnete Unwuchtwelle antreibenden Motors entspricht.

3. Rüttelvorrichtung nach Anspruch 1 oder 2, dadurch gekennzeichnet, daß die Regelung der Motoren (M1 bis M4) über Motorregelkreise (K1 bis K4) und einen den Motorregelkreisen übergeordneten Rotorlageregler (2) erfolgt.

4. Rüttelvorrichtung nach Anspruch 3, dadurch gekennzeichnet, daß jedem Motor (M1 bis M4) ein mechanisch gekoppelter Resolver (R1 bis R4) und als Bestandteil des Motorregelkreises (K1 bis K4) ein Antriebsumrichter (A1 bis A4) zugeordnet sind, der in Abhängigkeit von Ausgangssignalen ( $\text{sinωt}$ ; $\text{cosωt}$ ) aus dem Resolver (R1 bis R4) und Sollwertsignalen aus dem Rotorlageregler (2) über die Betriebsfrequenz (f) die Drehzahl des Motors (M1 bis M4) verändert.

5. Rüttelvorrichtung nach Anspruch 4, dadurch gekennzeichnet, daß dem Rotorlageregler (2) aus den Motorregelkreisen (K1 bis K4) Istwerte der Rotorlagen der Motoren (M1 bis M4) und Betriebsparameter zugeführt werden.

## Claims

1. Vibrator comprising a vibrating platform (1) with vibrating shafts (W1 to W4), arranged in pairs and each fitted with an eccentric body (U1 to U4), each shaft being driven by its own motor (M1 to M4), the motors rotating synchronously at a preset speed, and with an electronic regulator as an adjustment device by means of which the vibrating frequency and the angular position of the eccentric bodies (U1 to U4) can be altered relative to each other and in which each motor (M1 to M4) can be regulated at synchronised angles in such a way that, in order to change the vibrating sequences, the rotational speed of the vibrating shafts (W1 to W4) and in order to change the angular position of the eccentric bodies (U1 to U4) to each other, the speed of at least one of the two vibrating shafts (W1 to W4) in each pair can be briefly altered, characterised by the fact that at least four vibrating shafts (W1 to W4) are arranged in the vibrating platform (1) each of which is individually driven by one of the motors (M1 to M4), and by the fact that one of the motors (M1) is provided as main drive for which a fixed setpoint is determined relative to the selected speed, and the remaining motors (M2 to M4) are provided as following drives, for which the preset value is calculated from the deviation from the setpoint position via a PI adjustment algorithm.

2. Vibrating device as in Claim 1 characterised by the fact that the eccentric bodies (U1 to U4) have vibrating shafts (W1 to W4) arranged at an angle of 180° to each other and by the fact that, via the motors (M1 to M4) driving one of the two relatively positioned vibrating shafts (W1 to W4), the one shaft is briefly driven at a reduced speed and, after reaching the new position deviation from 180°, is again driven at a speed that corresponds to that of the shaft allocated to the driving motor.

3. Vibrating device as in Claim 1 or 2 characterised by the fact that the motors (M1 to M4) are regulated by the motor regulating circuits (K1 to K4) and a rotor position regulator (2) arranged above the motor regulating circuits.

4. Vibrating device as in Claim 3 characterised by the fact that each motor (M1 to M4) is allocated a mechanically coupled resolver (R1 to R4) and a drive converter as a component in the motor regulating circuits (K1 to K4) that changes the speed of the motor (M1 to M4) in proportion to the output signal (sin ωt; cos ωt) from the resolver (A1 to A4) and the setpoint signals from the rotor position regulator (2) via the operating frequency (f).

5. Vibrating device as in Claim 4 characterised by the fact that from the motor regulating circuits (K1 to K4), the actual rotor positions of the motors (M1 to M4) and operating parameters are fed to the rotor position regulator (2).

## Revendications

1. Dispositif vibrateur composé d'une table vibrante (1) avec des arbres à balourd (W1 à W4) disposés par paires parallèles dans la table vibrante (1) et présentant chacun une masselotte (U1 à U4) dont chacun (W1 à W4) est entraîné par un moteur (M1 à M4) tournant à une vitesse imposée synchrone avec celle des autres moteurs, et réglable au moyen d'un régulateur électronique offiçant comme dispositif de réglage et permettant de modifier la fréquence de vibration et la position angulaire des masselottes (U1 à U4) les unes par rapport aux autres et de régler l'angle de synchronisme de chaque moteur (M1 à M4) de telle sorte que pour modifier la fréquence de vibration d'une part et modifier la position angulaire des masselottes (U1 à U4) d'autre part sont modifiables brièvement respectivement la vitesse des arbres à balourd (W1 à W4) et la vitesse d'au moins l'un des deux arbres à balourd parallèles (W1 à W4), caractérisé en ce qu'au moins quatre arbres à balourd (W1 à W4) sont disposés dans la table vibrante (1), chacun de ces arbres étant entraîné par l'un des moteurs (M1 à M4), en ce que l'un des moteurs (M1) sert de moteur-pilote pour lequel est prévu une valeur de consigne fixe en fonction de la vitesse sélectionnée, les moteurs restants (M2 à M4) étant prévus comme moteurs suiveurs pour lesquels la valeur de consigne est calculée par un algorithme d'asservissement PI à partir de leur déviation par rapport à la position de consigne.

2. Dispositif selon la revendication 1, caractérisé en ce que les masselottes (U1 à U4) des arbres à balourd (W1 à W4) disposés parallèles les uns aux autres forment les unes par rapport aux autres un angle de 180° et en ce que par le biais de l'un des moteur (M1 à M4) entraînant l'un de deux arbres parallèles (W1 à W4), l'un des arbres est entraîné brièvement à une vitesse moindre et qu'une fois atteinte la nouvelle position angulaire désirée différente de 180° il est à nouveau entraîné à une vitesse correspondant à celle du moteur entraînant l'arbre à balourd qui lui est parallèle.

3. Dispositif selon la revendication 1 ou 2, caractérisée en ce que la régulation des moteurs (M1 à M4) est assurée par des circuits régulateurs (K1 à K4) et par un régulateur de position de rotor (2) formant le régulateur-maître des circuits régulateurs des moteurs.

4. Dispositif vibrateur selon la revendication 3, caractérisé en ce qu'à chaque moteur (M1 à M4) est affecté un résolveur (R1 à R4) mécaniquement couplé et, formant partie intégrante du circuit (K1 à K4) régulateur de moteur, un convertisseur (A1 à A4) qui modifie la vitesse du moteur (M1 à M4) par le biais de la fréquence de service (f) en fonction de signaux de sortie ( $\text{sin wt}$ ; $\text{cos wt}$ ) provenant du résolveur (R1 à R4) et de signaux de valeur de consigne provenant du régulateur (2) de position de rotor.

5. Dispositif selon revendication 4, caractérisé en ce qu'au régulateur (2) de position de rotor sont amenés, depuis les circuits régulateurs (K1 à K4) des moteurs, les valeurs réelles des positions des rotors des moteurs (M1 à M4), ainsi que des paramètres de service.
